# EUROPÄISCHE PATENTSCHRIFT

(11) **EP 1 620 624 B1**
(45) Veröffentlichungstag und Bekanntmachung des Hinweises auf die Patenterteilung: **20.09.2006**
(21) Anmeldenummer: 04730473.8
(22) Anmeldetag: 30.04.2004
(51) Int. Cl.: E05C 3/06

(54) **KRAFTFAHRZEUGTÜRVERSCHLUSS**
MOTOR VEHICLE DOOR LOCK
FERMETURE DE PORTE DE VEHICULE

(30) Priorität: 08.05.2003 DE 10320446
(43) Veröffentlichungstag der Anmeldung: 01.02.2006
(73) Patentinhaber: Kiekert Aktiengesellschaft, 42579 Heiligenhaus (DE)
(72) Erfinder: GRAUTE, Ludger, 45130 Essen (DE)
(86) Internationale Anmeldenummer: PCT/DE2004/000915
(87) Internationale Veröffentlichungsnummer: WO 2004/101930

(56) Entgegenhaltungen:
- DE-A- 19 632 781
- DE-U- 8 714 311
- GB-A- 2 359 854
- US-A- 5 531 488
- US-B2- 6 568 722

## Beschreibung

Die Erfindung betrifft einen Kraftfahrzeugtürverschluss, mit einem Gesperre aus im Wesentlichen Drehfalle und Sperrklinke, einem Betätigungshebel, z. B. Außenbetätigungshebel, und mit einem Verriegelungshebel sowie einem Kupplungselement zwischen dem Verriegelungshebel und dem Betätigungshebel.

Ein Kraftfahrzeugtürverschluss der eingangs beschriebenen Gestaltung wird im Rahmen der DE 100 38 151 C2 beschrieben. Hier ist das Kupplungselement gleichsam integraler Bestandteil des Verriegelungshebels, weil es sich insofern um einen Ausleger handelt. Der Verriegelungshebel wechselwirkt mit dem Betätigungshebel zumindest zur Einnahme seiner Entriegelungsstellung unmittelbar.

Darüber hinaus kennt man derartige Kraftfahrzeugtürverschlüsse, bei denen der Kupplungshebel in fertigungstechnischer Hinsicht auf das Schlossgehäuse abgestellt werden muss, weil sich der Anschlag für den Kupplungshebel im Schlossgehäuse befindet. Diese Abstimmung ist aus fertigungstechnischen Gründen häufig problematisch, weil das Hebelwerk mit z. B. Auslösehebel, Betätigungshebel, Verriegelungshebel und Kupplungshebel regelmäßig in anderen Fertigungsstätten als das Schlossgehäuse hergestellt wird. Daraus resultiert eine toleranzempfindliche Ausbildung des Hebelwerks und Abstimmung auf das Schlossgehäuse, so dass sich bisweilen Schwergängigkeit und selbst Verklemmungen nicht vermeiden lassen. - Hier will die Erfindung Abhilfe schaffen.

Der Erfindung liegt die Aufgabe zugrunde, einen Kraftfahrzeugtürverschluss der eingangs beschriebenen Ausführungsform zu schaffen, der sich durch eine toleranzunempfindliche Ausgestaltung des Hebelwerkes auszeichnet und in fertigungstechnischer sowie funktioneller Hinsicht unproblematisch ist.

Diese Aufgabe löst die Erfindung bei einem gattungsgemäßen Kraftfahrzeugtürverschluss dadurch, dass das Kupplungselement als in einem Schlosskasteneinsatz gelagerter Kupplungshebel ausgebildet ist. Mit anderen Worten erfährt das Kupplungselement bzw. der Kupplungshebel eine von den anderen Hebeln und auch dem Schlosskasten unabhängige Lagerung, nämlich in dem Schlosskasteneinsatz, der seinerseits im Schlosskasten angeordnet ist.

Wie üblich lässt sich der Kupplungshebel von dem Verriegelungshebel in seine Stellung "verriegelt" und nach Freigabe durch den Verriegelungshebel in seine Stellung "entriegelt" überführen. Zusätzlich mag ein Auslösehebel zur Betätigung der Sperrklinke realisiert sein. Es ist aber auch denkbar, dass der Betätigungshebel und der Auslösehebel ein einstückiges Bauteil formen.

In der Regel verfügt der Kupplungshebel an seinem dem Verriegelungshebel zugeordneten Hebelende über einen Führungszapfen zum Eingriff in ein Langloch des Schlosskasteneinsatzes. Dieser Führungszapfen dient also primär zur Führung des Kupplungshebels.

Darüber hinaus ist ein weiterer Führungszapfen am Kupplungshebel vorgesehen, nämlich an seinem dem Betätigungshebel zugeordneten Hebelende. Dieser Führungszapfen dient dazu, das Gesperre zu öffnen, nämlich dann, wenn sich der Kupplungshebel insgesamt in seiner Position "entriegelt" befindet. Denn dann ist der Auslösehebel in der Lage, über diesen Führungszapfen entweder direkt die Sperrklinke auszuheben oder unter Zwischenschaltung des bereits angesprochenen Auslösehebels auf das Gesperre zur Öffnung zu arbeiten.

Es hat sich bewährt, wenn der Betätigungshebel bei in der Stellung "verriegelt" befindlichem Kupplungshebel den vorerwähnten Führungszapfen, welcher sich an dem dem Betätigungshebel zugeordneten Hebelende befindet, mit einer Freilauf-Ausnehmung ohne Betätigung des Auslösehebels überfährt. Anders ausgedrückt, vollführt der Betätigungshebel in der Stellung "verriegelt" des Kupplungshebels einen Leerhub gegenüber dem Kupplungshebel. Dagegen schlägt der Betätigungshebel bei in der Stellung "entriegelt" befindlichem Kupplungshebel mit einer Mitnehmerkante oder einem Anschlag gegen diesen Führungszapfen an bzw. fährt gegen diesen vor. Der Auslösehebel ist dann über den betreffenden Führungszapfen in der Lage, das Gesperre - gegebenenfalls unter Zwischenschaltung des Auslösehebels - zu öffnen.

Um die Stellungen "entriegelt" und "verriegelt" des Kupplungshebels darstellen zu können, wird der Verriegelungshebel entsprechend bewegt. Der Kupplungshebel führt beim Wechsel der vorgenannten Funktionsstellungen größtenteils eine Linearbewegung aus. Es ist aber auch denkbar, einen um eine Achse schwenkbaren Kupplungshebel als Kupplungselement einzusetzen. Dann korrespondiert die Position "verriegelt" beispielsweise zu einer Endstellung dieses Schwenkhebels, während die Stellung "entriegelt" eine andere Endstellung darstellt. Darüber hinaus sind auch noch weitere Varianten denkbar und umfasst, solange für eine Lagerung des Kupplungselementes in dem Schlosskasteneinsatz gesorgt ist.

Diese Maßnahmen der Erfindung haben insgesamt zur Folge, dass der Kupplungshebel unabhängig von dem Schlossgehäuse gelagert und insbesondere sein Anschlag, d. h. der nunmehr dem Auslösehebel und Betätigungshebel zugeordnete Führungszapfen in dieses Hebelwerk verlagert worden ist. Auf diese Weise wird eine toleranzunempfindliche Ausgestaltung des Hebelwerkes erreicht und sind nicht länger Funktionsstörungen deshalb zu befürchten, weil das Schlossgehäuse und auch der Schlosskasten in anderen Fertigungsstätten als das Hebelwerk hergestellt und erst im Zuge der Endmontage zusammengeführt werden.

Tatsächlich befindet sich der Anschlag für den Kupplungshebel nunmehr am Betätigungshebel im Zusammenwirken mit der Langlochführung am Auslösehebel, wobei der Betätigungshebel auch die Funktion eines Außenbetätigungshebels oder Innenbetätigungshebels erfüllen kann. Um ein besonders leichtgängiges Hebelwerk zu erreichen, sind die Führungszapfen des Kupplungshebels mit vorgegebenem Bewegungsspiel in den Langlöchern des Schlosskasteneinsatzes und Auslösehebels geführt. Diese Langlöcher können als endseitig geschlossene oder an einem Ende offene Langlöcher ausgebildet sein.

So weist beispielsweise der Schlosskasteneinsatz ein endseitig geschlossenes Langloch auf, während der Auslösehebel aus montagetechnischen Gründen ein an seinem randseitigen Ende offenes Langloch besitzt. Der Schlosskasteneinsatz, beispielsweise ein Kunststoffeinsatz, kann zugleich für die Aufnahme bzw. Montage eines Drehfallenpuffers eingerichtet sein, der für eine Geräuschdämmung im Zuge des Schließvorganges des Kraftfahrzeugtürverschlusses sorgt. Der Schlosskasteneinsatz kann darüber hinaus Bestandteil des Schlossgehäuses sein, weil es im Rahmen der Erfindung im Wesentlichen darauf ankommt, dass die anschlagseitige Abstimmung des Hebelwerkes und insbesondere Kupplungshebels auf das Schlossgehäuse nicht länger erforderlich ist.

Im Folgenden wird die Erfindung anhand einer lediglich ein Ausführungsbeispiel darstellenden Zeichnung näher erläutert. Es zeigen:
- **Fig. 1**: ausschnittsweise einen Schlosskasten für einen Kraftfahrzeugtürverschluss in Draufsicht, wobei sich der Kupplungshebel in der Stellung "verriegelt" befindet,
- **Fig. 2**: eine Seitenansicht auf den Gegenstand nach Fig. 1 in Richtung des Pfeiles X,
- **Fig. 3**: den Gegenstand nach Fig. 1 in perspektivischer Darstellung ohne Schlosskasten in rückseitiger Ansicht,
- **Fig. 4**: den Gegenstand nach Fig. 1 in der Stellung "entriegelt",
- **Fig. 5**: den Gegenstand nach Fig. 4 in Seitenansicht aus Richtung des Pfeiles Y und
- **Fig. 6**: den Gegenstand nach Fig. 4 in perspektivischer und rückseitiger Ansicht ohne Schlosskasten.

In den Figuren ist ein Kraftfahrzeugtürverschluss mit im Wesentlichen einem Schlosskasten 1 mit einer Drehfalle 2 und einer Sperrklinke 3, einem Auslösehebel 4 zur Betätigung der Sperrklinke 3 und einem Betätigungshebel 5 in der Ausführungsform eines Außenbetätigungshebels zum Betätigen des Auslösehebels 4 dargestellt. Ferner weist der Kraftfahrzeugtürverschluss einen mechanisch oder motorisch zu betätigenden Verriegelungshebel 6 und einen federbelasteten Kupplungshebel 7 zwischen dem Verriegelungshebel 6 und dem Betätigungshebel 5 auf.

Der Kupplungshebel 7 wird von dem Verriegelungshebel 6 in eine Stellung "verriegelt" (vgl. Fig. 1 bis 3) und nach Freigabe durch den Verriegelungshebel 6 von einer nicht dargestellten Feder in die Stellung "entriegelt" (vgl. Fig. 4 bis 6) überführt. Der Kupplungshebel 7 ist an seinem dem Verriegelungshebel 6 zugeordneten Hebelende mit einem ersten Führungszapfen 8 in einem Langloch 9 eines Schlosskasteneinsatzes 10 und an seinem dem Betätigungshebel 5 zugeordneten Hebelende mit einem zweiten Führungszapfen 11 in einem Langloch 12 bzw. gabelartigen Ausnehmung des Auslösehebels 4 geführt.

Dadurch wird erreicht, dass der Betätigungshebel 5 bei in der Stellung "verriegelt" befindlichem Kupplungshebel 7 den zugeordneten Führungszapfen 11 im Langloch 12 des Auslösehebels 4 mit einer Freilauf-Ausnehmung 13 ohne Betätigung des Auslösehebels 4 überfährt (was gestrichelt angedeutet ist) und bei in der Stellung "entriegelt" befindlichem Kupplungshebel 7 mit einer Mitnehmerkante 14 oder einem Anschlag gegen den im Langloch 12 des Auslösehebels 4 versetzt angeordneten Führungszapfen 11 vorfährt und über den Führungszapfen 11 den Auslösehebel 4 betätigt bzw. mitnimmt (was ebenfalls gestrichelt angedeutet ist), der dadurch die Sperrklinke 3 betätigt.

Die Führungszapfen 8, 11 des Kupplungshebels 7 sind mit vorgegebenem Bewegungsspiel in den Langlöchern 9, 12 des Schlosskasteneinsatzes 10 und des Auslösehebels 4 geführt, so dass hinreichende Leichtgängigkeit gewährleistet ist und Verklemmungen ausgeschlossen sind. Das Langloch 9 am Schlosskasteneinsatz 10 ist als geschlossenes Langloch bzw. Fortsatz des Schlosskasteneinsatzes ausgebildet, der überdies zur Aufnahme eines Drehfallenpuffers 15 eingerichtet ist. Dagegen ist das Langloch 12 in dem Auslösehebel 4 aus montagetechnischen Gründen als randseitig offenes Langloch ausgebildet.

Im Rahmen der Darstellung ist das als Kupplungshebel 7 ausgeführte Kupplungselement 7 folglich in dem Schlosskasteneinsatz 10 gelagert. Dabei sorgt primär der Führungszapfen 8 für die Führung und Halterung des Kupplungshebels 7 in dem Langloch 9 des Schlosskasteneinsatzes 10. Beim Wechsel von der Stellung "entriegelt" in die Position "verriegelt" und zurück vollführt der Kupplungshebel 7 primär eine Linearbewegung, die von dem Verriegelungshebel 6 initiiert wird.

Grundsätzlich könnte der Kupplungshebel 7 aber auch Schwenkbewegungen vollziehen, um in seiner Position "verriegelt" einen Freilauf des Betätigungshebels 5 gegenüber dem Gesperre 2, 3 zu vollziehen. Die Stellung "entriegelt" korrespondiert dann dazu, dass das Kupplungselement bzw. der Kupplungshebel 7 den Betätigungshebel 5 mit dem Gesperre 2, 3 koppelt. Das ist jedoch insgesamt nicht dargestellt. Ebenso nicht gezeigt ist die Möglichkeit, auf den Auslösehebel 4 zu verzichten. Denn dieser kann grundsätzlich auch Bestandteil des Betätigungshebels 5 sein.

## Patentansprüche

1. Kraftfahrzeugtürverschluss mit einem Gesperre (2, 3) aus im Wesentlichen Drehfalle und Sperrklinke, ferner mit einem Betätigungshebel (5), einem Verriegelungshebel (6) und einem Kupplungselement (7) zwischen dem Verriegelungshebel (6) und dem Betätigungshebel (5), **dadurch gekennzeichnet, dass** das Kupplungselement (7) als in einem Schlosskasteneinsatz (10) gelagerter Kupplungshebel (7) ausgebildet ist.

2. Kraftfahrzeugtürverschluss nach Anspruch 1, **dadurch gekennzeichnet**, das der Kupplungshebel (7) an seinem dem Verriegelungshebel (6) zugeordneten Hebelende mit einem Führungszapfen (8) in einem Langloch (9) des Schlosskasteneinsatzes (10) geführt ist.

3. Kraftfahrzeugtürverschluss nach Anspruch 1 oder 2, **dadurch gekennzeichnet, dass** der Kupplungshebel (7) an seinem dem Betätigungshebel (5) zugeordneten Hebelende einen weiteren Führungszapfen (11) zur Kopplung des Auslösehebels (4) mit dem Gesperre (2, 3) aufweist.

4. Kraftfahrzeugtürverschluss nach einem der Ansprüche 1 bis 3, **dadurch gekennzeichnet, dass** der Betätigungshebel (5) bei in der Stellung "verriegelt" befindlichem Kupplungshebel (7) einen Leerhub gegenüber dem an dem Betätigungshebel (5) zugeordneten Hebelende vorgesehen Führungszapfen (11) ausführt.

5. Kraftfahrzeugtürverschluss nach einem der Ansprüche 1 bis 4, **dadurch gekennzeichnet, dass** der Kupplungshebel (7) in der Stellung "entriegelt" mit einer Mitnehmerkante (14) gegen den Führungszapfen (11) vorfährt und über den Führungszapfen (11) das Gesperre (2, 3) öffnet.

6. Kraftfahrzeugtürverschluss nach einem der Ansprüche 1 bis 5, **dadurch gekennzeichnet, dass** die Führungszapfen (8, 11) des Kupplungshebels (7) mit vorgegebenem Bewegungsspiel in den Langlöchern (9, 12) des Schlosskasteneinsatzes (10) und des Auslösehebels (4) geführt sind.

7. Kraftfahrzeugtürverschluss nach einem der Ansprüche 1 bis 6, **dadurch gekennzeichnet, dass** die Langlöcher (9, 12) als geschlossene oder an einem Ende offene Langlöcher ausgebildet sind.

8. Kraftfahrzeugtürverschluss nach einem der Ansprüche 1 bis 7, **dadurch gekennzeichnet, dass** der Schlosskasteneinsatz (10) für die Montage eines Drehfallenpuffers (15) eingerichtet ist.

9. Kraftfahrzeugtürverschluss nach einem der Ansprüche 1 bis 8, **dadurch gekennzeichnet, dass** der Schlosskasteneinsatz (10) Bestandteil des Schlossgehäuses ist.

## Claims

1. Motor vehicle door lock with a locking mechanism (2, 3) comprising mainly a rotary catch and pawl, as well as an actuation lever (5), a locking lever (6) and a coupling element (7) between the locking lever (6) and the actuation lever (5), **characterized in that** the coupling element (7) is designed as a coupling lever (7) arranged in a frame box insert (10).

2. Motor vehicle door lock according to claim 1, **characterized in that** the coupling lever (7) is guided at its lever end assigned to the locking lever (6) by a guiding peg (8) in an elongated hole (9) of the frame box insert (10).

3. Motor vehicle door lock according to claim 1 or 2, **characterized in that** the coupling lever (7) contains at its lever end assigned to the actuation lever (5) a further guiding peg (11) for coupling the triggering lever (4) to the locking mechanism (2, 3).

4. Motor vehicle door lock according to one of the claims 1 to 3, **characterized in that** the actuation lever (5) carries out an empty stroke compared to the guiding peg (11) arranged on the lever end assigned to the actuation lever (5) if the coupling lever (7) is in the "locked" position.

5. Motor vehicle door lock according to one of the claims 1 to 4, **characterized in that** the coupling lever (7) in the "unlocked" position moves against the guiding peg (11) with a carrier edge (14) and opens the locking mechanism (2, 3) with the aid of the guiding peg (11).

6. Motor vehicle door lock according to one of the claims 1 to 5, **characterized in that** the guiding pegs (8, 11) of the coupling lever (7) are guided with a specified movement play in the elongated holes (9, 12) of the frame box insert (10) and the triggering lever (4).

7. Motor vehicle door lock according to one of the claims 1 to 6, **characterized in that** the elongated holes (9, 12) are designed as elongated holes that are closed or open at one end.

8. Motor vehicle door lock according to one of the claims 1 to 7, **characterized in that** the frame box insert (10) allows the installation of a rotary catch buffer (15).

9. Motor vehicle door lock according to one of the claims 1 to 8, **characterized in that** the frame box insert (10) is part of the lock housing.

## Revendications

1. Serrure de porte de véhicule automobile avec un moyen de blocage (2, 3) composé essentiellement d'un pêne et d'un cliquet de blocage, de plus d'un levier d'actionnement (5), d'un levier de verrouillage (6) et d'un élément de couplage (7) entre le levier de verrouillage (6) et levier d'actionnement (5) **caractérisée en ce que** l'élément de couplage (7) est formé en tant qu'élément de couplage (7) logé dans un élément de platine (10).

2. Serrure de porte de véhicule automobile selon la revendication 1 **caractérisée en ce que** le levier de couplage (7) est guidé à son extrémité de levier affectée au levier de verrouillage (6) avec un pion de guidage (8) dans un trou oblong (9) de l'élément de platine (10).

3. Serrure de porte de véhicule automobile selon la revendication 1 **caractérisée en ce que** le levier de couplage (7) présente à son extrémité de levier affectée au levier d'actionnement (5) un autre pion de guidage (11) pour coupler le levier de déclenchement (4) avec le moyen de blocage (2, 3).

4. Serrure de porte de véhicule automobile selon l'une des revendications 1 à 3 **caractérisée en ce que** le levier d'actionnement (5) exécute une course à vide envers le pion de guidage (11) prévu à l'extrémité de levier affectée au levier d'actionnement (5) quand le levier de couplage (7) se trouve en position "verrouillée".

5. Serrure de porte de véhicule automobile selon l'une des revendications 1 à 4 **caractérisée en ce que** le levier de couplage (7) avance vers le pion de guidage (11) dans la position "déverrouillée" avec le bord d'entraîneur (14) et ouvre le moyen de blocage (2, 3) par l'intermédiaire du pion de guidage (11).

6. Serrure de porte de véhicule automobile selon l'une des revendications 1 à 5 **caractérisée en ce que** les pions de guidage (8, 11) du levier de couplage (7) sont guidés avec le jeu de mouvement prévu dans les trous oblongs (9, 12) de l'élément de platine (10) et du levier de déclenchement (4).

7. Serrure de porte de véhicule automobile selon l'une des revendications 1 à 6 **caractérisée en ce que** les trous oblongs (9, 12) sont formés comme trous oblongs fermés ou ouverts à une extrémité.

8. Serrure de porte de véhicule automobile selon l'une des revendications 1 à 7 **caractérisée en ce que** l'élément de platine (10) est équipé pour le montage d'un tampon de pêne (15).

9. Serrure de porte de véhicule automobile selon l'une des revendications 1 à 8 **caractérisée en ce que** l'élément de platine (10) est un composant du boîtier de serrure.
